# EUROPÄISCHE PATENTSCHRIFT

(11) **EP 0 721 498 B1**
(45) Veröffentlichungstag und Bekanntmachung des Hinweises auf die Patenterteilung: **18.11.1998**
(21) Anmeldenummer: 94928372.5
(22) Anmeldetag: 19.09.1994
(51) Int. Cl.: C11D 10/04, C11D 17/00

(54) **PASTENFÖRMIGES WASCHMITTEL**
PASTY WASHING AGENT
AGENT DE LAVAGE PATEUX

(30) Priorität: 27.09.1993 DE 4332849
(43) Veröffentlichungstag der Anmeldung: 17.07.1996
(73) Patentinhaber: HENKEL-ECOLAB GmbH & CO. OHG, 40589 Düsseldorf (DE)
(72) Erfinder: BEAUJEAN, Hans-Josef, D-41539 Dormagen (DE); MERZ, Thomas, D-4010 Hilden (DE); HOLZ, Erich, D-40589 Düsseldorf (DE); HOLDERBAUM, Thomas, D-40789 Monheim (DE); AMBERG, Günther, D-41472 Neuss (DE); SHAMAYELI, Khalil, D-40225 Düsseldorf (DE); MARSCHNER, Michael, D-41470 Neuss (DE); HARTH, Hubert, D-40724 Hilden (DE)
(86) Internationale Anmeldenummer: EP9403122
(87) Internationale Veröffentlichungsnummer: WO9509229

(56) Entgegenhaltungen:
- EP-A- 0 104 434
- EP-A- 0 253 151
- EP-A- 0 295 525
- EP-A- 0 356 707
- WO-A-92/05235
- FR-A- 2 254 635
- GB-A- 2 204 321
- CHEMICAL ABSTRACTS, vol. 110, no. 9, 1. Mai 1989, Columbus, Ohio, US; abstract no. 156581r, Seite 127 ; & JP,A,63 150 397 (LION CORP.)

## Beschreibung

Die Erfindung betrifft strukturviskose pastenförmige Waschmittel, insbesondere für die automatische Dosierung in der gewerblichen Wäscherei, ein Verfahren zur Dosierung derartiger strukturviskoser Mittel, ein Verfahren zu ihrer Herstellung und speziell an das Herstellungsverfahren angepaßte stabile fließfähige Tensidgemische, die nichtionisches Tensid, langkettige Carbonsäure beziehungsweise deren Salz und gegebenenfalls synthetisches Aniontensid enthalten.

Flüssige bis pastenförmige Waschmittel sind insbesondere in letzter Zeit in großer Zahl bekannt geworden. Sie sind in der Regel auf die im Haushalt vorkommenden Bedürfnisse abgestimmt, so daß sie normalerweise hinreichend flüssig sein müssen, um sich problemlos ausgießen und dosieren zu lassen. Da derartige Flüssigwaschmittel zudem innerhalb relativ weiter Temperaturbereiche lagerstabil sein sollen, ohne ihre Flüssigkeitseigenschaften zu verlieren, kommt man oft nicht ohne Zusätze von organischen Lösungsmitteln und/oder Hydrotropen aus, die selbst keinen Beitrag zum Waschbeziehungsweise Reinigungsergebnis liefern und daher unerwünscht sind. Eine Möglichkeit zur Umgehung eventueller Dosierprobleme mit nicht hinreichend flüssigen Mitteln wird in der europäischen Patentanmeldung EP253 151 A2 vorgeschlagen. Aus diesem Dokument sind flüssige, teilweise hochviskose Waschmittel auf Basis nichtionischer und anionischer Tenside bekannt, welche Polyethylenglykol als Hydrotrop enthalten und portioniert in Beutel aus wasserlöslichem Material abgepackt werden.

Aus der europäischen Patentanmeldung EP 0 356 707 A1 ist ein pastenförmiges Waschmittel bekannt, das im wesentlichen frei von Wasser und organischen Lösungsmitteln ist und aus einer flüssigen Phase aus nichtionischen Tensiden der Klasse der Polyglykoletherverbindungen sowie einer darin dispergierten feinteiligen festen Phase aus Waschalkalien, Sequestriermitteln und gegebenenfalls sonstigen Waschmittelinhaltsstoffen. Auch das in der deutschen Offenlegungsschrift DE 37 19 906 A1 vorgestellte pastenförmige Waschmittel besteht aus einer im Temperaturbereich unterhalb 10 °C flüssigen Phase, die aus nichtionischem Tensid gebildet wird, und einer darin dispergierten festen Phase bestimmter Korngröße, die aus Waschalkalien, Sequestrierungsmitteln und gegebenenfalls Aniontensiden gebildet wird. Dafür werden Tenside beziehungsweise deren Gemische verwendet, deren Stockpunkt (Erstarrungspunkt) unterhalb 5 °C liegt, um eine Verfestigung der Paste bei niedrigen Transport- und Lagertemperaturen zu vermeiden. Diese Waschmittelpaste für gewerbliche Wäschereien ist derart fließfähig, daß sie über eine Absaugleitung mittels einer üblichen Förderpumpe gefördert werden kann, was zweifellos als Vorteil zu werten ist. Nun wurde allerdings gefunden, daß derartige Pasten während ihrer Herstellung nicht immer befriedigend die Homogenität ihrer vermischten Inhaltsstoffe gewährleisten können und oft auch während der Lagerung zum Entmischen neigen. Diese negative Eigenschaft betrifft nicht nur die Separation der festen von den flüssigen Bestandteilen, sondern auch die Phasentrennung der flüssigen Inhaltsstoffe. Besonders kommt dieser Nachteil zum Tragen, wenn die in Vorratsbehältern gelagerten Pasten Scherwirkungen ausgesetzt werden. So läßt sich zwar die Viskosität der vorbekannten Pasten durch Scheren senken und damit die Förderbarkeit und Dosierbarkeit noch weiter erleichtern, doch läßt sich in dem Vorratsbehälter eine Phasentrennung der schon gescherten, aber noch nicht geförderten Paste in der Regel nicht vermeiden. Es bestand demnach die Aufgabe, ein Entmischen der Pasteninhaltsstoffe sowohl bei der Herstellung als auch bei Scherung unter Entnahmebedingungen aus dem Transport- beziehungsweise Vorratsbehälter noch besser zu verhindern und die Lagerstabilität der Waschmittelpaste weiter zu erhöhen.

Dies gelang überraschenderweise im wesentlichen durch die Veränderung der Viskosität und der Strukturviskosität der Paste. Die erfindungsgemäßen pastenförmigen Mittel weisen bei Raumtemperatur (20 °C bis 25 °C) ohne Einwirken von Scherkräften eine so hohe Viskosität auf daß sie weder aus einem Behälter ausfließen noch durch einfaches Absaugen gefördert werden können. Auch die Scherwirkung einer beweglichen Platte oder selbst eines Druckstempels, wie im Dosiersystem gemäß der deutschen Offenlegungsschrift DE 37 19 906 Al vorgesehen, reicht keinesfalls aus, die Viskosität der erfindungsgemäßen pastenförmigen Mittel so weit zu senken, daß sie durch eine Saugpumpe gefördert werden können. Erst höhere Scherkräfte, wie sie beispielsweise mit Hilfe des Pastenbehälters mit Entnahmevorrichtung gemäß der nicht vorveröffentlichten deutschen Patentanmeldung DE 43 32 850 A1 (veröffentlicht am 30.3.1995) = WO-A-95/09263 der Henkel Ecolab GmbH & Co. OHG erreicht werden können, sind dazu in der Lage, wobei die erfindungsgemäßen Mittel als ganz wesentlicher Vorteil sich beim Scheren nicht entmischen und nach Beendigung des Schervorgangs, zum Beispiel wenn wie im Regelfall nicht der gesamte Inhalt des Vorratsbehälters auf einmal in die gewerbliche Waschmaschine dosiert werden soll, wieder weitgehend die gleichen Eigenschaften aufweisen wie vor Beginn der Einwirkung von Scherkräften.

Derartige Pasten können vorteilhafterweise unter Verwendung eines fließfähigen, lagerstabilen Tensidgemischs aus bestimmtem nichtionischem Tensid und langkettiger Carbonsäure und/oder Seife hergestellt werden, welches die vorgenannte Strukturviskosität nicht oder nur in deutlich geminderter Form aufweist.

Gegenstand der Erfindung ist demgemäß ein lagerstabiles, im wesentlichen wasserfreies, fließfähiges Tensidgemisch, enthaltend nichtionisches Tensid in Form von Alkoxylierungsprodukten von Alkoholen und Seife, worunter in diesem Fall langkettige Carbonsäure und/oder deren Salz verstanden wird, welches dadurch gekennzeichnet ist, daß es 40 Gew.-% bis 70 Gew.-% bei Raumtemperatur flüssiges nichtionisches Tensid der allgemeinen Formel (I),

R¹-(OC₂H₄)ₙ-OH (I)

in der R¹ einen Alkyl- oder Alkenylrest mit 9 bis 20 C-Atomen bedeutet und der mittlere Ethoxylierungsgrad n Werte von 1 bis 8, insbesondere von 1 bis 6 annehmen kann, 20 Gew.-% bis 50 Gew.-% bei Raumtemperatur flüssiges nichtionisches Tensid der allgemeinen Formel (II),

R²-(OC₂H₄)ᵣ-(OC₃H₆)ₚ-OH (II)

in der R² einen Alkyl- oder Alkenylrest mit 9 bis 20 C-Atomen bedeutet, der mittlere Ethoxylierungsgrad r Werte von 2 bis 8 und der mittlere Propoxylierungsgrad p Werte von 1 bis 6 annehmen kann, und 1 Gew.-% bis 10 Gew.-% einer C₁₀- bis C₂₂-Carbonsäure und/oder deren Alkalisalz enthält.

Ein weiterer Gegenstand der Erfindung ist ein strukturviskoses pastenförmiges Wasch- oder Reinigungsmittel, das ein oben beschriebenes Tensidgemisch enthält, insbesondere unter Verwendung des genannten Tensidgemischs hergestellt worden ist und ohne Einwirken von Scherkräften eine derartige Viskosität aufweist, daß es bei Raumtemperatur unter Einwirken der Schwerkraft nicht fließfähig ist, bei Scherung aber eine deutlich niedrigere Viskosität aufweist und unter Einwirken der Schwerkraft fließfähig ist. Diese Eigenschaft läßt sich experimentell dadurch überprüfen, daß man die Pastenviskosität unter verschiedenen Scherbedingungen mißt. Eine Möglichkeit hierzu bietet ein übliches Rotationsviskosimeter bei verschiedenen Umdrehungsgeschwindigkeiten der Spindel. Erfindungsgemäße Pasten weisen vorzugsweise bei 25 °C unter Einsatz eines Brookfield(R)-Rotationsviskosimeters DV-II oder DV-II plus mit Spindel Nr. 7 bei 5 Umdrehungen pro Minute eine Viskosität über 100 000 mPa·s, insbesondere von 150 000 mPa·s bis 500 000 mPa·s, und bei 50 Umdrehungen pro Minute eine Viskosität unter 100 000 mPa·s, insbesondere von 10 000 mPa·s bis 90 000 mPa·s und besonders bevorzugt von 50 000 mPa·s bis 80 000 mPa·s auf. Die genannten Zahlenwerte beziehen sich, um eventuelle Thixotropieeffekte der Paste zu berücksichtigen, auf die Ablesung nach einer Meßzeit von 3 Minuten und sind nur als Anhaltspunkte zu werten, da vergleichsweise geringe Änderungen der Meßbedingungen hinsichtlich der Temperatur oder des Viskosimeters, wie weiter unten angegeben, zu anderen Ergebnissen der Viskositätsmessung führen können.

Ein weiterer Gegenstand der Erfindung ist ein Verfahren zum Beschicken einer Waschmaschine, insbesondere einer gewerblichen Waschmaschine, mit flüssigen und festen Waschmittelbestandteilen, welches dadurch gekennzeichnet ist, daß man ein fließfähiges Tensidgemisch, enthaltend 40 Gew.-% bis 70 Gew.-% bei Raumtemperatur flüssiges nichtionisches Tensid der allgemeinen Formel (I) wie oben angegeben, 20 Gew.-% bis 50 Gew.-% bei Raumtemperatur flüssiges nichtionisches Tensid der allgemeinen Formel (II) wie oben angegeben, und 1 Gew.-% bis 10 Gew.-% einer C₁₀- bis C₂₂-Carbonsäure und/oder deren Alkalisalz, erzeugt, darin feinteiligen Feststoff dispergiert, die so erhaltene lagerstabile, nicht fließfähige Zubereitung direkt vor der Anwendung unter Eintrag mechanischer Energie, insbesondere durch Rühren, fließfähig macht, die fließfähige Zubereitung mit einer vorbestimmten Menge Wasser verdünnt und in die Waschmaschine eindosiert.

Bei den Verbindungen der Formeln I und II können die Reste R¹ und R² linear oder verzweigtkettig, beispielsweise in 2-Stellung methylverzweigt (Oxoalkohole), sein. Vorzugsweise weist das nichtionische Tensid gemäß Formel (I) einen mittleren Ethoxylierungsgrad n von 2 bis 4 und/oder das nichtionische Tensid gemäß Formel (II) einen mittleren Ethoxylierungsgrad r von 3 bis 7 und/oder einen mittleren Propoxylierungsgrad p von 3 bis 5 auf. Beispiele für geeignete nichtionische Tenside sind C₉₋₁₁-Oxoalkohole mit 2 bis 10 EO, wie C₉₋₁₁ + 3 EO, C₉₋₁₁ + 5 EO, C₉₋₁₁ + 7 EO, C₉₋₁₁ + 9 EO; C₁₁₋₁₃-Oxoalkohole mit 2 bis 8 EO, wie C₁₁₋₁₃ + 2 EO, C₁₁₋₁₃ + 5 EO, C₁₁₋₁₃ + 6 EO, C₁₁₋₁₃ + 7 EO; C₁₂₋₁₅-Oxoalkohole mit 3 bis 6 EO, wie C₁₂₋₁₅ + 3 EO, C₁₂₋₁₅ + 5 EO; Isotridecanol mit 3 bis 8 EO; partiell ungesättigte lineare C₁₀₋₁₆-Fettalkohole mit 8 EO; lineare Fettalkohole mit 10 bis 14 C-Atomen und 2,5 bis 5 EO; lineare gesättigte und ungesättigte C₁₂₋₁₈-Fettalkohole oder C₉₋₁₅-0xoalkohole mit 1 bis 3 PO und 4 bis 8 EO, wie C₁₂₋₁₈-Cocosalkohol + (EO)₄₋₇ (PO)₁₋₂, Oleylakohol beziehungsweise 1:1-Gemisch Cetyl-Oleylalkohol + (EO)₅₋₇ (PO)₁₋₂, C₁₁₋₁₅-Oxoalkohol + (EO)₄₋₆ (PO)₁₋₂.

Unter den bei Raumtemperatur flüssigen Tensiden gemäß den Formeln (I) und (II) sind insbesondere solche bevorzugt, die bei Temperaturen unter 10 °C schmelzen. Gewünschtenfalls können geringe Mengen an gleichartig aufgebauten nichtionischen Tensiden vorhanden sein, solange sichergestellt ist, daß die nichtionische Komponente des Tensidgemisches bei Raumtemperatur und vorzugsweise bei 10 °C flüssig ist.

Vorzugsweise enthält das erfindungsgemäße Tensidgemisch 48 Gew.-% bis 64 Gew.-% nichtionisches Tensid der allgemeinen Formel (I), 28 Gew.-% bis 40 Gew.-% nichtionisches Tensid der allgemeinen Formel (II) und 2 Gew.-% bis 6 Gew.-% Carbonsäure und/oder deren Alkalisalz.

Zusätzlich können in einem derartigen Tensidvorgemisch bis zu 10 Gew.-%, insbesondere 0,5 Gew.-% bis 8 Gew.-% bei Raumtemperatur festes synthetisches Aniontensid und/oder bis zu 5 Gew.-%, insbesondere 0,1 Gew.-% bis 4 Gew.-% bei Raumtemperatur fester, alkalistabiler und scherstabiler Schaumregulator enthalten sein.

Zu den geeigneten synthetischen Aniontensiden, die in fester, feinteiliger, weitgehend wasserfreier Form in das erfindungsgemäße Tensidgemisch eingearbeitet werden können, gehören insbesondere solche vom Sulfonatoder Sulfat-Typ, die normalerweise als Alkalisalze, bevorzugt als Natriumsalze vorliegen. Insbesondere die genannten Tenside vom Sulfonat-Typ können jedoch auch in Form ihrer freien Säuren eingesetzt werden. Geeignete anionische Tenside vom Sulfonat-Typ sind Alkylbenzolsulfonate mit linearen C₉₋₁₃-Alkylketten, insbesondere Dodecylbenzolsulfonat, lineare Alkansulfonate mit 11 bis 15 C-Atomen, wie sie durch Sulfochlorierung beziehungsweise Sulfoxidation von Alkanen und anschließende Verseifung beziehungsweise Neutralisation erhältlich sind, Salze von Sulfofettsäuren sowie deren Ester, die sich von insbesondere in α-Stellung sulfonierten gesättigten C₁₂₋₁₈-Fettsäuren und niederen Alkoholen, wie Methanol, Ethanol und Propanol ableiten, und Olefinsulfonate, wie sie zum Beispiel durch SO₃-Sulfonierung entständiger C₁₂₋₁₈-Olefine und anschließende alkalische Hydrolyse gebildet werden. Geeignete Tenside vom Sulfat-Typ sind insbesondere die primären Alkylsulfate mit vorzugsweise linearen Alkylresten mit 10 bis 20 C-Atomen, die ein Alkali-, Ammonium- oder Alkyl- beziehungsweise Hydroxyalkyl-substituiertes Ammoniumion als Gegenkation besitzen. Besonders geeignet sind die Derivate der linearen Alkohole mit insbesondere 12 bis 18 C-Atomen und deren verzweigtkettiger Analoga, der sogenannten Oxoalkohole. Brauchbar sind demgemäß insbesondere die Sulfatierungsprodukte primärer Fettalkohole mit linearen Dodecyl-, Tetradecyl-, Hexadecyl- oder Octadecylresten sowie deren Gemische. Besonders bevorzugte Alkylsulfate enthalten einen Talgalkylrest, das heißt Mischungen mit im wesentlichen Hexadecyl-und Octadecylresten. Die Alkylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden. Außerdem können die sulfatierten Alkoxylierungsprodukte der genannten Alkohole, sogenannte Ethersulfate, in den Mitteln enthalten sein. Vorzugsweise enthalten derartige Ethersulfate 2 bis 30, insbesondere 4 bis 10, Ethylenglykol-Gruppen pro Molekül.

Bevorzugte synthetische Aniontenside sind Alkylbenzolsulfonate und/oder Alkylsulfate.

Unter den in den erfindungsgemäßen Tensidmischungen enthaltenen Carbonsäuren beziehungsweise deren Salzen kommen vorzugsweise gesättigte und/oder ungesättigte C₁₂₋₂₂-Fettsäuren, beispielsweise Kokos-, Palmkern- oder Talgfettsäure, beziehungsweise deren Alkalisalze (Seifen) in Frage, obwohl auch deren verzweigtkettige Isomere brauchbar sind. Besonders bevorzugt ist der Einsatz eines Carbonsäuregemisches aus, jeweils bezogen auf gesamtes Carbonsäuregemisch, 2 Gew.-% bis 8 Gew.-% C₁₄-, bis zu 1 Gew.-% C₁₅-, 18 Gew.-% bis 24 Gew.-% C₁₆-, bis zu 3 Gew.-% C₁₇-, 20 Gew.-% bis 42 Gew.-% C₁₈- und 30 Gew.-% bis 44 Gew.-% C₂₀- bis C₂₂-Carbonsäure oder deren Alkalisalzen.

Der bei Raumtemperatur feste, alkalistabile und scherstabile Schaumregulator kann beispielsweise unter Polysiloxan-Kieselsäure-Gemischen, wobei die darin enthaltene feinteilige Kieselsäure vorzugsweise silaniert ist, ausgewählt werden. Die Polysiloxane können sowohl aus linearen Verbindungen wie auch aus vernetzten Polysiloxan-Harzen sowie aus deren Gemischen bestehen. Weitere Entschäumer sind Paraffinkohlenwasserstoffe, insbesondere Mikroparaffine und Parafinwachse, deren Schmelzpunkt oberhalb 40 °C liegt, gesättigte Fettsäuren beziehungsweise Seifen mit insbesondere 20 bis 22 C-Atomen, zum Beispiel Natriumbehenat, und Alkalisalze von Phosphorsäuremono- und/oder -dialkylestern, in denen die Alkylketten jeweils 12 bis 22 C-Atome aufweisen. Besonders bevorzugt wird Natriummonoalkylphosphat und/oder -dialkylphosphat mit C₁₆₋ bis C₁₈-Alkylgruppen eingesetzt. Der Anteil der Schaumregulatoren kann, bezogen auf erfindungsgemäße Tensidmischung, vorzugsweise 0,2 Gew.-% bis 2 Gew.-% betragen. In vielen Fällen kann durch eine geeignete Auswahl der nichtionischen Tenside die Neigung zum Schäumen vermindert werden, so daß auf den Einsatz von entschäumenden Schaumregulatoren gegebenenfalls ganz verzichtet werden kann.

Im Rahmen der Herstellung der erfindungsgemäßen Tensidgemische ist wichtig, daß die bei Raumtemperatur festen Bestandteile, zu denen die Carbonsäure beziehungsweise deren Salz sowie gegebenenfalls das synthetische Aniontensid und der Schaumregulator gehören, möglichst homogen mit den nichtionischen Tensiden vermischt werden. Dazu geht man vorzugsweise so vor, daß man mindestens eines der nichtionischen Tenside der Formel (I) oder (II) auf Temperaturen im Bereich von 60 °C bis 120 °C, insbesondere von 70 °C bis 100 °C erwärmt, bei diesen Temperaturen die festen Bestandteile im nichtionischen Tensid löst oder dispergiert und das entstehende Gemisch, gegebenenfalls nach Zugabe des zweiten nichtionischen Tensids, auf Temperaturen von 60 °C bis Raumtemperatur abkühlt.

Bei diesem Verfahren legt man aus Gründen des dann niedrigeren Energiebedarfs beim Aufheizen vorzugsweise dasjenige nichtionische Tensid gemäß Formel (I) oder (II) vor, das in geringerer Menge eingesetzt werden soll, erwärmt, mischt gegebenenfalls den Schaumregulatur zu, gibt anschließend die Carbonsäure beziehungsweise deren Alkalisalz, dann gegebenenfalls das synthetische Aniontensid und zuletzt das nicht vorgelegte nichtionische Tensid gemäß Formel (II) oder (I) zu.

Das erfindungsgemäße Tensidgemisch ist weitgehend lagerstabil und bei Temperaturen von Raumtemperatur bis 40 °C fließfähig, auch wenn bei dieser Temperatur die im Gemisch enthaltenen Feststoffe nicht immer vollständig im nichtionischen Tensid gelöst sind.

Das Tensidgemisch kann zur Herstellung flüssiger bis pastenförmiger Waschoder Reinigungsmittel verwendet werden, die in im Prinzip bekannter Weise durch Zumischen weiterer in derartigen Mitteln üblicher Inhaltsstoffe hergestellt werden können. Vorzugsweise wird es zur Herstellung von pastenförmigen Wasch- oder Reinigungsmitteln verwendet, die aus einer flüssigen Phase und einer darin dispergierten feinteiligen festen Phase bestehen. Die flüssige Phase derartiger Mittel wird dabei im wesentlichen aus den in dem erfindungsgemäßen Tensidgemisch enthaltenen nichtionischen Tensiden gemäß den Formeln (I) und (II) gebildet.

Die Verwendung des erfindungsgemäßen Tensidgemischs hat den Vorteil, daß in dieses sämtliche Substanzen, welche die Viskosität des Fertigproduktes wesentlich beeinflussen, insbesondere die Carbonsäure beziehungsweise deren Salz, eingearbeitet sind. Dadurch wird die homogene Einarbeitung dieser Substanzen in fertige Wasch- oder Reinigungsmittel wesentlich erleichtert, was zur konstanten Produktqualität, insbesondere bezüglich seiner Viskosität, beiträgt. Zusätzlich ergeben sich durch das erfindungsgemäße Vorgemisch auch Vorteile bei der Herstellung pastenförmiger Fertigprodukte, da beim Einarbeiten der Carbonsäure beziehungsweise deren Salzen in Pulverform ein vorhergehendes Mahlen erforderlich ist. Dabei kommt es in aller Regel aus nicht vollständig geklärten Gründen zu einem Verlust an Seifen-Aktivsubstanz, was bei Einsatz des erfindungsgemäßen Tensidgemisches völlig vermieden werden kann. Im übrigen wurde gefunden, daß sich bei Verwendung des erfindungsgemäßen Tensidgemisches zur Herstellung von pastenförmigen Mitteln deren Endviskosität vorteilhafterweise wesentlich rascher einstellt als bei separatem Einsatz der Einzelkomponenten des Tensidgemisches.

Ein pastenförmiges Wasch- oder Reinigungsmittel im Rahmen der Erfindung ist vorzugsweise so strukturviskos, daß es eine Viskosität im Bereich von 10 000 mPa·s bis 500 000 mPa·s bei 20 °C und einer Schergeschwindigkeit von 0,025 s⁻¹, zu ermitteln mit einem Plattenviskosimeter Carrimed^{(R)} CS 100 mit gerillter 2-cm-Platte (Cross Hatch Flat Plate), Plattenabstand 1,5 mm, aufweist. Bei Einwirkung von ausreichenden Scherkräften weist ein erfindungsgemäßes Mittel eine erheblich, in der Regel 2- bis 15-fach niedrigere Viskosität auf, die bei einer Schergeschwindigkeit von 0,2 s⁻¹ und ansonsten gleichen Meßbedingungen im Bereich von 5 000 mPa·s bis 130 000 mPa·s, insbesondere von 5 000 mPa·s bis 13 000 mPa·s, und bei einer Schergeschwindigkeit von 2 s⁻¹ und ansonsten gleichen Meßbedingungen im Bereich von 400 mPa·s bis 100 000 mPa·s, insbesondere von 400 mPa·s bis 1 600 mPa·s, liegt. Auch diese genannten Zahlenwerte beziehen sich, um eventuelle Thixotropieeffekte der Paste zu berücksichtigen, auf die Ablesung nach einer Meßzeit von 3 Minuten. Die Viskositätserniedrigung ist weitgehend reversibel, das heißt nach Beendigung der Scherung geht das Mittel ohne Auftreten von Entmischung wieder in seinen ursprünglichen physikalischen Zustand über. In diesem Zusammenhang ist zu beachten, daß sich die genannten Viskositäten nicht auf Messungen direkt nach Herstellung der Paste beziehen, sondern auf gelagerte, sozusagen im Gleichgewicht befindliche Pasten, da die im Rahmen des Herstellprozesses einwirkenden Scherkräfte zu einer niedrigeren Pastenviskosität führen, welche sich erst im Lauf der Zeit zur maßgeblichen Endviskosität erhöht. Lagerdauern von 1 Monat sind dafür in der Regel völlig ausreichend.

In einer Ausführungsform enthält ein erfindungsgemäßes pastenförmiges Mittel insbesondere 20 Gew.-% bis 80 Gew.-% des erfindungsgemäßen Tensidgemischs und 20 Gew.-% bis 80 Gew.-% zusätzliche feste pulverförmige feinteilige Bestandteile. Die als feste Phase enthaltenen Bestandteile des pastenförmigen Mittels sollen feinteilig sein und eine mittlere Korngröße im Bereich von 5 µm bis 120 µm aufweisen, wobei höchstens 10 % der Teilchen eine Korngröße von mehr als 150 µm aufweisen. Überraschenderweise ist es möglich, relativ grobkörnige Feststoffe, beispielsweise solche, die 20 % bis 50 % Teilchen mit Korngrößen über 80 µm enthalten, ohne Nachteil in die pastenförmigen Mittel einzuarbeiten. Vorzugsweise beträgt die mittlere Korngröße der die feste Phase bildenden Teilchen 10 µm bis 80 µm und insbesondere 10 µm bis 60 µm, wobei die maximale Korngröße unterhalb 200 µm, insbesondere unter 150 µm liegt. Vorzugsweise sind 90 Gew.-% der festen pulverförmigen Bestandteile kleiner als 140 µm, insbesondere kleiner als 100 µm. Die mittlere Korngröße bezieht sich auf die Volumen-Verteilung der Teilchen, die nach bekannten Methoden (beispielsweise mittels Laserbeugung oder Coulter Counter) bestimmt werden kann.

Im Rahmen der Optimierung der erfindungsgemäßen Pasten wurde festgestellt, daß besonders stabile pastenförmige Mittel erhalten werden, wenn im für deren Herstellung eingesetzten erfindungsgemäßen Tensidvorgemisch das synthetische Aniontensid in seiner Säureform, beispielsweise als freie Alkylbenzolsulfonsäure, eingesetzt wird, und/oder die Carbonsäure als Alkalisalz eingesetzt wird. Obwohl die entstehenden pastenförmigen Mittel die gleiche Bruttozusammensetzung hatten, waren sie überraschenderweise noch stabiler als solche Mittel, die unter Zuhilfenahme von Tensidgemischen hergestellt wurden, in welche freie Carbonsäure und synthetisches Aniontensid in Alkalisalzform eingearbeitet worden waren.

Das pastenförmige Waschmittel wie auch das gegebenenfalls zu dessen Herstellung dienende Tensidgemisch ist im wesentlichen frei von Wasser und organischen Lösungsmitteln. Unter im "wesentlichen frei von Wasser" ist ein Zustand zu verstehen, bei dem der Gehalt an flüssigem, das heißt nicht in Form von Hydratwasser und Konstitutionswasser liegendem Wasser unter 5 Gew.-%, vorzugsweise unter 2 Gew.-% und insbesondere unter 1 Gew.-% liegt. Höhere Wassergehalte sind nachteilig, da sie die Viskosität des Mittels überproportional erhöhen und insbesondere seine Stabilität verringern. Organische Lösungsmittel, zu denen die üblicherweise in Flüssigkonzentraten verwendeten niedermolekularen und niedrigsiedenden Alkohole und Etheralkohole zählen, sowie hydrotrope Verbindungen, sind, abgesehen von Spuren, die mit einzelnen Wirkstoffen eingebracht werden können, ebenfalls abwesend.

Das Mittel enthält eine feste Phase, die in der flüssigen Tensidphase homogen dispergiert ist und welche die sonstigen reinigend wirkenden Waschmittelbestandteile sowie gegebenenfalls Hilfsstoffe enthält. Zu diesen sonstigen reinigend wirkenden Bestandteilen zählen in erster Linie Waschalkalien und sequestrierend wirkende Verbindungen.

Die flüssige Phase des erfindungsgemäßen pastenförmigen Mittels besteht im wesentlichen aus den nichtionischen Tensiden gemäß den Formeln (I) und (II) aus dem erfindungsgemäßen Tensidgemisch sowie aus dem gegebenenfalls in diesem Tensidgemisch enthaltenen synthetischen Aniontensid, das sich im wesentlichen in der flüssigen Phase verteilt. Wenn das erfindungsgemäße Tensidgemisch bei niedrigeren Temperaturen gelagert oder transportiert werden soll, werden zweckmäßigerweise nichtionische Tenside eingesetzt, deren Stockpunkt (Erstarrungspunkt) unterhalb 5 °C liegt, um eine Verfestigung des Tensidgemischs möglichst zu vermeiden. Für die unter Verwendung des erfindungsgemäßen Tensidgemischs hergestellten erfindungsgemäßen pastenförmigen Mittel spielt dieses Problem keine Rolle, da die Mittel schon bei Raumtemperatur eine derart hohe Viskosität aufweisen, daß eine eventuelle weitere Verfestigung bei niedrigeren Temperaturen keine Bedeutung besitzt.

Bevorzugtes, in der festen Phase des erfindungsgemäßen Mittels enthaltenes Waschalkali ist amorphes und/oder kristallines Alkalisilikat, insbesondere Natriummetasilikat der Zusammensetzung Na₂O : SiO₂ von 1 : 0,8 bis 1 : 1,3, vorzugsweise 1 : 1, das in wasserfreier Form eingesetzt wird. Neben dem Metasilikat ist auch wasserfreies Alkalicarbonat geeignet, das jedoch aufgrund von Absorptionsvorgängen größere Anteile an flüssiger Phase erfordert und daher weniger bevorzugt ist. Der Anteil der Mittel an Silikat kann 35 Gew.-% bis 70 Gew.-%, vorzugsweise 40 Gew.-% bis 65 Gew.-% und insbesondere 45 Gew.-% bis 55 Gew.-% betragen. Alkalicarbonat ist vorzugsweise höchstens bis zu 20 Gew.-%, insbesondere unter 10 Gew.-%, vorhanden.

Als Sequestrierungsmittel eignen sich solche aus der Klasse der Aminopolycarbonsäuren und Polyphosphonsäuren. Zu den Aminopolycarbonsäuren zählen Nitrilotriessigsäure, Ethylendiamintetraessigsäure, Diethylentriaminpentaessigsäure sowie deren höhere Homologen. Geeignete Polyphosphonsäuren sind 1-Hydroxyethan-1,1-diphosphonsäure, Aminotri-(methylenphosphonsäure), Ethylendiamintetra-(methylenphosphonsäue) und deren höhere Homologen, wie zum Beispiel Diethylentetramintetra-(methylenphosphonsäure). Die vorgenannten Säuren kommen üblicherweise in Form Ihrer Alkalisalze, insbesondere der Natrium- beziehungsweise Kaliumsalze zur Anwendung. Bevorzugt wird Natriumnitrilotriacetat in Anteilen bis zu 10 Gew.-%, vorzugsweise 2 Gew.-% bis 6 Gew.-% eingesetzt.

Zu den geeigneten Sequestrierungsmitteln gehören ferner monomere Polycarbonsäuren beziehungsweise Hydroxypolycarbonsäuren, insbesondere in Form der Alkalisalze, beispielsweise Natriumcitrat und/oder Natriumgluconat.

Zu den bevorzugt eingesetzten Sequestrierungsmitteln zählen homopolymere und/oder copolymere Carbonsäuren beziehungsweise deren Alkalisalze, wobei die Natrium- oder Kaliumsalze bevorzugt sind. Als besonders geeignet haben sich polymere Carboxylate beziehungsweise polymere Carbonsäuren mit einer relativen Molekülmasse von mindestens 350, in Form ihrer wasserlöslichen Salze, insbesondere in Form der Natrium- und/oder Kaliumsalze, erwiesen, wie oxidierte Polysaccharide gemäß der internationalen Patentanmeldung WO 93/08251, Polyacrylate, Polyhydroxyacrylate, Polymethacrylate, Polymaleate und insbesondere Copolymere der Acrylsäure mit Maleinsäure bzw. Maleinsäureanhydrid, vorzugsweise solche aus 50 bis 70 % Acrylsäure und 50 bis 10 % Maleinsäure, wie sie beispielsweise in der europäischen Patentschrift EP 022 551 charakterisiert sind. Die relative Molekülmasse der Homopolymeren liegt im allgemeinen zwischen 1000 und 100000, die der Copolymeren zwischen 2000 und 200000, vorzugsweise 50000 bis 120000, bezogen auf freie Säure. Ein besonders bevorzugtes Acrylsäure-Maleinsäure-Copolymer weist eine relative Molekülmasse von 50000 bis 100000 auf. Geeignete, wenn auch weniger bevorzugte Verbindungen dieser Klasse sind Copolymere der Acrylsäure oder Methacrylsäure mit Vinylethern, wie Vinylmethylethern, Vinylester, Ethylen, Propylen und Styrol, in denen der Anteil der Säure mindestens 50 Gew.-% beträgt. Als polymere Carboxylate beziehungsweise Carbonsäuren können auch Terpolymere eingesetzt werden, die als Monomere zwei Carbonsäuren und/oder deren Salze sowie als drittes Monomer Vinylalkohol und/oder ein Vinylalkohol-Derivat oder ein Kohlenhydrat enthalten. Das erste saure Monomer bzw. dessen Salz leitet sich von einer monoethylenisch ungesättigten C₃-C₈-Carbonsäure und vorzugsweise von einer C₃-C₄-Monocarbonsäure, insbesondere von der (Meth-)acrylsäure ab. Das zweite saure Monomer bzw. dessen Salz kann ein Derivat einer C₄-C₈-Dicarbonsäure, vorzugsweise einer C₄-C₈-Dicarbonsäure sein, wobei Maleinsäure bevorzugt ist. Die dritte monomere Einheit wird in diesem Fall von Vinylalkohol und/oder vorzugsweise einem veresterten Vinylalkohol gebildet. Insbesondere sind Vinylalkohol-Derivate bevorzugt, welche einen Ester aus kurzkettigen Carbonsäuren, beispielsweise von C₁-C₄-Carbonsäuren, mit Vinylalkohol darstellen. Bevorzugte Terpolymere enthalten dabei 60 bis 95 Gew.-%, insbesondere 70 bis 90 Gew.-% (Meth)acrylsäure bzw. (Meth)acrylat, besonders bevorzugt Acrylsäure bzw. Acrylat, und Maleinsäure bzw. Maleat sowie 5 bis 40 Gew.-%, vorzugsweise 10 bis 30 Gew.-% Vinylalkohol und/oder Vinylacetat. Ganz besonders bevorzugt sind dabei Terpolymere, in denen das Gewichtsverhältnis (Meth)acrylsäure bzw. (Meth)acrylat zu Maleinsäure bzw. Maleat zwischen 1:1 und 4:1, vorzugsweise zwischen 2:1 und 3:1 und insbesondere 2.1 und 2,5:1 liegt. Dabei sind sowohl die Mengen als auch die Gewichtsverhältnisse auf die Säuren bezogen. Das zweite saure Monomer bzw. dessen Salz kann auch ein Derivat einer Allylsulfonsäure sein, die in 2-Stellung mit einem Alkylrest, vorzugsweise mit einem C₁-C₄-Alkylrest, oder einem aromatischen Rest, der sich vorzugsweise von Benzol oder Benzol-Derivaten ableitet, substituiert ist. Bevorzugte Terpolymere enthalten dabei 40 bis 60 Gew.-%, insbesondere 45 bis 55 Gew.-% (Meth)acrylsäure bzw. (Meth)acrylat, besonders bevorzugt Acrylsäure bzw. Acrylat, 10 bis 30 Gew.-%, vorzugsweise 15 bis 25 Gew.-% Methallylsulfonsäure bzw. Methallylsulfonat und als drittes Monomer 15 bis 40 Gew.-%, vorzugsweise 20 bis 40 Gew.-% eines Kohlenhydrats. Dieses Kohlenhydrat kann dabei beispielsweise ein Mono-, Di-, Oligo- oder Polysaccharid sein, wobei Mono-, Di- oder Oligosaccharide bevorzugt sind, besonders bevorzugt ist Saccharose. Durch den Einsatz des dritten Monomers werden Sollbruchstellen in dem Polymer eingebaut, die für die Abbaubarkeit des Polymers verantwortlich sind. Die eingesetzten Terpolymere lassen sich nach jedem der bekannten und üblichen Verfahren herstellen. Bevorzugt werden auch solche Terpolymere eingesetzt, die entweder vollständig oder zumindest partiell, insbesondere zu mehr als 50 %, bezogen auf die vorhandenen Carboxylgruppen, neutralisiert sind. Besonders bevorzugte Terpolymere werden nach einem Verfahren hergestellt, das in den deutschen Patentanmeldungen DE 42 21 381 und DE 43 00 772 beschrieben sind.

Brauchbar sind ferner Polyacetalcarbonsäuren, wie sie beispielsweise in den US-Patentschriften US 4 144 226 und US 4 146 495 beschrieben sind und durch Polymerisation von Estern der Glykolsäure, Einführung stabiler terminaler Endgruppen und Verseifung zu dem Natrium- oder Kaliumsalzen erhalten werden. Geeignet sind ferner polymere Säuren, die durch Polymerisation von Acrolein und Disproportionierung des Polymers nach Canizzaro mittels starker Alkalien erhalten werden. Sie sind im wesentlichen aus Acrylsäure-Einheiten und Vinylalkohol-Einheiten beziehungsweise Acrolein-Einheiten aufgebaut.

Der Anteil an organischen, carboxylgruppenhaltigen Buildermaterialien im erfindungsgemäßen pastenförmigem Mittel kann bis zu 10 Gew.-%, vorzugsweise 1 Gew.-% bis 7,5 Gew.-% und insbesondere 2 Gew.-% bis 5 Gew.-%, der an Polyphosphonsäuren" bis zu 3 Gew.-%, vorzugsweise 0,05 Gew.-% bis 1,5 Gew.-% und insbesondere 0,1 Gew.-% bis 1 Gew.-% betragen. Auch diese genannten Substanzen werden in wasserfreier Form eingesetzt.

Als brauchbare sequestrierende Mittel im Sinne der vorliegenden Erfindung sind ferner kristalline Alkalisilikate sowie feinteilige Alkalialumosilikate, insbesondere Zeolithe vom Typ NaA anzusehen. Geeignete Zeolithe weisen ein Calciumbindevermögen im Bereich von 100 bis 200 mg CaO/g (gemäß den Angaben in der deutschen Patentschrift DE 24 12 837 C2) auf. Ihre Teilchengröße liegt üblicherweise im Bereich von 1 µm bis 10 µm. Sie kommen in trockener Form zum Einsatz. Das in den Zeolithen in gebundener Form enthaltene Wasser stört im vorliegenden Falle nicht. Als kristalline Silikate, die allein oder im Gemisch mit den genannten Alumosilikaten vorliegen können, werden vorzugsweise kristalline Schichtsilikate der Formel NaMSiₓO₂ₓ₊₁+_{y}H₂O eingesetzt, in denen M für Natrium steht, x eine Zahl von 1,9 bis 4 und y eine Zahl von 0 bis 20 ist und bevorzugte Werte für x 2, 3 oder 4 sind. Derartige kristalline Schichtsilikate werden beispielsweise in der europäischen Patentanmeldung 164 514 beschrieben. Insbesondere sind sowohl β- als auch δ-Natriumdisilikate Na₂Si₂O₅·yH₂O bevorzugt, wobei β-Natriumdisilikat beispielsweise nach dem Verfahren erhalten werden kann, das in der internationalen Patentanmeldung WO91/08171 beschrieben ist. Brauchbare kristalline Silikate sind unter den Bezeichnungen SKS-6 (Hersteller Hoechst) und Nabion^{(R)} 15 (Hersteller Rhone-Poulenc) im Handel. Der Gehalt an anorganischem Buildermaterial in der Paste kann bis zu 35 Gew.-%, vorzugsweise bis zu 25 Gew.-% und insbesondere 10 Gew.-% bis 25 Gew.-% betragen.

Die erfindungsgemäßen Waschpasten sind vorzugsweise phosphatfrei. Sofern ein Phosphatgehalt ökologisch unbedenklich ist (zum Beispiel bei einer Phosphate eliminierenden Abwasserreinigung), können auch polymere Alkaliphosphate, wie Natriumtripolyphosphat, anwesend sein. Ihr Anteil kann bis zu 20 Gew.-%, bezogen auf das gesamte Mittel, betragen, wobei der Anteil der übrigen Feststoffe, zum Beispiel des Alkalisilikats und/oder Alumosilikats, entsprechend vermindert wird. Vorzugsweise beträgt der Anteil an Tripolyphosphat höchstens 10 Gew.-%.

Als weitere Bestandteile, die ebenfalls überwiegend der festen Phase zuzuordnen sind, kommen Waschhilfsstoffe in Frage. Zu diesen zählen Vergrauungsinhibitoren, optische Aufheller, Bleichmittel und Farbstoffe. Soweit Duftstoffe mitverwendet werden, die im allgemeinen flüssig sind, gehen diese in die flüssige Phase über. Aufgrund ihrer geringen Menge sind sie jedoch auf das Fließverhalten der Pasten ohne nennenswerten Einfluß.

Geeignete Vergrauungsinhibitoren beziehungsweise soil-release-Wirkstoffe sind Celluloseether, wie Carboxymethylcellulose, Methylcellulose, Hydroxyalkylcellulosen und Cellulosemischether, wie Methylhydroxyethylcellulose, Methylhydroxypropylcellulose und Methyl-Carboxymethylcellulose sowie (Poly)alkylenglykolester von Dicarbonsäuren, wie Ethylenterephthalat-Polyoxyethylenterephthalat-Copolyester. Vorzugsweise werden Natrium-Carboxymethylcellulose und deren Gemische mit Methylcellulose eingesetzt. Der Anteil an Vergrauungsinhibitoren beträgt im allgemeinen bis zu 2 Gew.-% und liegt vorzugsweise bei 0,5 Gew.-% bis 1,5 Gew.-%.

Als optische Aufheller für Textilien aus Cellulosefasern (Baumwolle) insbesondere Derivate der Diaminostilbendisulfonsäure bzw. deren Alkalimetallsalze enthalten. Geeignet sind z. B. Salze der 4,4'-Bis(2-anilino-4morpholino-1,3,5-triazin-6-yl-amino)-stilben-2,2'-disulfonsäure oder gleichartig aufgebaute Verbindungen, die anstelle der Morpholinogruppe eine Diethanolaminogruppe, eine Methylaminogruppe oder eine 2-Methoxyethylaminogruppe tragen. Weiterhin können Aufheller vom Ty des substituierten 4,4'-Distyryl-diphenyls anwesend sein, zum Beispiel 4,4'-Bis-(4-chlor-3-sulfostyryl)-diphenyl. Auch Gemische von Aufhellern können verwendet werden. Für Polyamidfasern eignen sich Aufheller vom Typ der 1,3-Diaryl-2-pyrazoline, beispielweise 1-(p-Sulfoamoylphenyl)-3-(p-chlorphenyl)-2-pyrazolin sowie gleichartig aufgebaute Verbindungen. Der Gehalt des Mittels an optischen Aufhellern beziehungsweise Aufhellergemischen beträgt im allgemeinen bis zu 1 Gew.-%, vorzugsweise 0,05 Gew.-% bis 0,5 Gew.-%.

Als weiterer Bestandteil der festen Phase können feinteilige Bleichmittel anwesend sein. Brauchbar sind Persauerstoffverbindungen, wie Natriumperborat-monohydrat, -tetrahydrat, Natriumpercarbonat, Persilikate, Caroate sowie organische Persäuren, wie Perbenzoate oder Peroxyphthalate. Diese Persauerstoffverbindungen sind in den erfindungsgemäßen Mitteln aufgrund der weitgehenden Abwesenheit von Wasser lagerstabil. Gegebenenfalls können auch bekannte Bleichaktivatoren anwesend sein, die bei Zugabe von Wasser mit den Persauerstoffverbindungen unter Bildung von Persäuren hydrolysieren, beispielsweise N-Acyl- bzw. O-Acyl-Verbindungen, vorzugsweise N, N'-tetraacylierte Diamine, wie N,N,N',N'-Tetraacetylethylendiamin, ferner Carbonsäureanhydride, wie Benzoesäureanhydrid und Phthalsäureanhydrid, und Ester von Polyolen, wie Glucosepentaacetat. Da in gewerblichen Wäschereien die Bleichkomponente vielfach der Waschlauge gesondert zugesetzt und in der Regel nur bei besonderem Bedarf angewendet wird, kann auf einen Gehalt der Paste an Bleichmitteln in derartigen Fällen verzichtet werden.

Als weiterer Vorteil der Erfindung ist zu werten, daß auf den Zusatz von Polyethylenglykolen mit niedrigem Molekulargewicht von etwa 200 bis 800, wodurch üblicherweise bei Gehalten von bis zu 15 % die Fließeigenschaften der Pasten verbessert werden soll, völlig verzichtet werden kann. Diese Zusatzstoffe tragen zur Waschkraft nichts bei und sind daher unerwünscht.

Aus dem gleichen Grund fehlen Paraffinöle beziehungsweise flüssige Paraffingemische in den erfindungsgemäßen pastenförmigen Mitteln vorzugsweise ganz. Geringe Mengen derartiger Stoffe können jedoch, da sie normalerweise eine gewisse Schaumreduzierung unter Anwendungsbedingungen bewirken, was sich besonders im Nachspülcyclus vorteilhaft bemerkbar machen kann, zur Unterstützung des bei Raumtemperatur festen Schaumregulators enthalten sein. Vorzugsweise beträgt der Anteil an derartigen flüssigen schaumreduzierenden Wirkstoffen, zu denen neben den genannten Paraffinölen auch flüssige langkettige Ether gehören, in den erfindungsgemäßen pastenförmigen Mitteln nicht mehr als 5 Gew.-%, insbesondere von 0,1 Gew.-% bis 2 Gew.-%.

Die Herstellung der erfindungsgemäßen pastenförmigen Mittel kann sich direkt an die Herstellung des erfindungsgemäßen Tensidvorgemischs anschließen, doch kann die erfindungsgemäße Tensidmischung auch nach ihrer Herstellung problemlos über längere Zeit zwischengelagert werden. Bei der Herstellung der erfindungsgemäßen Mittel geht man vorzugsweise so vor, daß man zu dem gegebenenfalls nach Lagerung wieder erwärmten, bei Temperaturen von Raumtemperatur bis 120 °C vorgelegten erfindungsgemäßen Tensidgemisch in einem üblichen Rührkessel möglichst unter Vermeidung von übermäßigem Lufteintrag die sonstigen festen Bestandteile, welche einzeln oder als zwei oder mehrere Pulverkomponenten enthaltende Mischungen vorliegen können, zumischt. Dabei wurde gefunden, daß das Verfahren zu besonders stabilen pastenförmigen Mitteln führt, wenn man im Temperaturbereich von Raumtemperatur bis 45 °C, insbesondere bis 40 °C, oder im Temperaturbereich von 80 °C bis 120 °C arbeitet. Temperaturen im letztgenannten höheren Temperaturbereich erleichtern überdies die Benetzung der Feststoffphase, was zu einer schnelleren Homogenisierung der Inhaltsstoffe führt. Die Zumischreihenfolge der feinteiligen Feststoffkomponenten ist weitgehend beliebig, doch wird vorzugsweise das Alkalisilikat als den größten Mengenanteil der festen Phase ausmachender Bestandteil als letztes zugesetzt. Gleichfalls möglich ist die taktweise Zugabe der feinteiligen Hauptkomponente, das heißt die Zugabe jeweils eines Teils des Alkalisilikats im Wechsel mit den festen Nebenkomponenten. Nach dem Vermischen der Feststoffe mit dem Tensidvorgemisch wird die entstehende Paste vorzugsweise in einer Mahlvorrichtung, beispielsweise einer Kolloidmühle, auf die für die Festphase angegebene Korngröße vermahlen, falls die eingesetzten feinteiligen Feststoffe die angestrebten Korngrößen nicht schon besaßen. Zweckmäßigerweise wird daran anschließend in einem weiteren Rührkessel eine homogenisierende Durchmischung der vermahlenenen Feststoffbestandteile mit der flüssigen Phase vorgenommen, wobei auch insbesondere thermisch empfindliche Minderkomponenten, beispielsweise Bleichmittel, Farb- und/oder Duftstoffe sowie Enzyme, insbesondere Protease, Amylase, Lipase und/oder Cellulase und gegebenenfalls Enzymstabilisatoren, insbesondere niedere Carbonsäuren oder Calciumverbindungen, in die Paste eingearbeitet werden können. Insbesondere falls nadel- oder plättchenförmiges Alkalimetasilikat eingesetzt worden ist, kann nach der Homogenisierung ein weiterer Mahlschritt vorgenommen werden, wenn das für die Festphase angegebene Kornspektrum noch nicht erreicht war.

Eine bevorzugte Ausführungsform des erfindungsgemäßen Verfahrens besteht darin, 20 Gew.-Teile bis 45 Gew.-Teile eines erfindungsgemäßen fließfähigen Tensidvorgemisches mit 40 Gew.-Teilen bis 65 Gew.-Teilen festem, pulverförmigem Alkalisilikat und 2 Gew.-Teilen bis 10 Gew.-Teilen festem polymerem Polycarboxylat sowie bis zu 5 Gew.-Teilen, insbesondere wenn dies im Tensidvorgemisch fehlt, 1 Gew.-Teil bis 3,5 Gew.-Teilen, synthetischem anionischem Tensid, bis zu 10 Gew.-Teilen, insbesondere 1,5 Gew.-Teilen bis 8 Gew.-Teilen Komplexbildner für Schwermetalle, bis zu 5 Gew.-Teilen, insbesondere 0,5 Gew.-Teilen bis 3 Gew.-Teilen festem pulverförmigem Celluloseether und bis zu 1 Gew.-Teil, insbesondere 0,1 Gew.-Teilen bis 0,5 Gew.-Teilen pulverförmigem optischem Aufheller zu mischen.

Die erfindungsgemäßen Pasten sind direkt nach ihrer Herstellung durch die dabei einwirkenden Scherkräfte fließfähig und pumpbar und können ohne Probleme in Vorratsbehälter abgefüllt werden. Bei diesen Vorratsbehältern handelt es sich, da die erfindungsgemäßen Pasten ohne Einwirken von Scherkräften relativ rasch so viskos werden, daß sie ihre Fließfähigkeit verlieren und nicht mehr gepumpt werden können, vorzugsweise um Versandbehälter, insbesondere solche mit starren Außenwänden, beispielsweise Fässer oder Tonnen, in denen das Produkt zur gewerblichen Waschmaschine geliefert wird und aus denen es mit Hilfe einer Entnahmevorrichtung, welche in der Lage ist, ausreichende Scherkräfte zu entwickeln, in die Waschmaschine beziehungsweise deren Stammlaugenbehälter dosiert werden kann. Eine gut dafür geeignete Vorrichtung ist in der deutschen Patentanmeldung P 43 32 850.4 = WO-A- 95/09263, "Pastenbehälter mit Entnahmevorrichtung" der Henkel Ecolab GmbH & Co. OHG beschrieben.

### Beispiele

### Beispiel 1

In einem beheizbaren Rührkessel wurden ethoxylierter C_{12/14}-Fettalkohol (mittlerer Ethoxylierungsgrad 3; Hersteller Henkel) und ethoxylierter und anschließend propoxylierter C_{12/14}-Fettalkohol (mittlerer Ethoxylierungsgrad 5, mittlerer Propoxylierungsgrad 4; Hersteller Henkel) in den nachfolgend in Tabelle 1 angegebenen Mengenverhältnissen auf 80 °C erwärmt. Unter Rühren wurden Phosphorsäuremono/di-stearat (Hersteller Hoechst) und anschließend Fettsäure-Natriumsalz (Edenor^{(R)} HT; Hersteller Henkel) sowie Natrium-C_{9/11}-Alkylbenzolsulfonat zugegeben und anschließend noch einige Minuten bei 80 °C gerührt. Man erhielt ein erfindungsgemäßes Tensidgemisch (**G1**), das bei Raumtemperatur fließfähig und pumpbar war und ohne Veränderung seiner Eigenschaften, insbesondere seiner Fließfähigkeit, mehrere Monate gelagert werden konnte.

**Tabelle 1:**

| Tensidgemisch **G1** (Gew.-Teile) | |
|---|---|
| ethoxylierter Fettalkohol | 20 |
| ethoxylierter/propoxylierter Fettalkohol | 10 |
| Phosphorsäuremono/di-stearat | 1,5 |
| Fettsäure-Natriumsalz | 1,5 |
| Alkylbenzolsulfonat | 2 |

### Beispiel 2

Zu 35 Gew.-Teilen des Tensidgemisches **G1** aus Beispiel 1 wurden bei 55 °C die in Tabelle 2 angegebenen Mengen an Natriumnitrilotriacetat, polymerem Polycarboxylat-Na-Salz (Sokalan^{(R)} CP 5; Hersteller BASF), Natrium-hydroxyethan-1,1-diphosphonat, Celluloseether (Relatin^{(R)} DM 4050; Hersteller Aqualon), optischem Aufheller (Tinopal^{(R)} CBS; Hersteller Ciba-Geigy) und als letztem Natriummetasilikat, jeweils als wasserfreies Pulver, zugegeben, wobei nach jedem zugesetzten Bestandteil etwa 1 Minute gerührt wurde, bevor der nächste Bestandteil eingearbeitet wurde. Anschließend wurde das entstandene Gemisch in einer Mahlvorrichtung (Walzenstuhl, kontinuierlicher Durchsatz) gemahlen, in einen Rührkessel überführt und noch 10 Minuten bei Eigentemperatur (ca. 40 °C) ohne äußere Heizung gerührt. Man erhielt ein direkt nach Herstellung fließfähiges pastenförmiges Waschmittel **W1**, das in 280-kg-Fässer abgefüllt wurde. Nach einer Lagerungsdauer von 10 Tagen wies das Mittel eine Viskosität (gemessen bei 25 °C mit einem Brookfield^{(R)}-Rotationsviskosimeters DV-II mit Spindel Nr. 7 bei 5 Umdrehungen pro Minute) von 200 000 mPa·s, bei ansonsten gleichen Bedingungen bei 50 Umdrehungen pro Minute von 70 000 mPa·s auf. Diese Viskositätswerte der Paste änderten sich bei Lagerung über 3 Monate nicht signifikant. Ebenso wurde in diesem Zeitraum keine Separation beziehungsweise Phasentrennung beobachtet, auch wenn ein Teil der im Faß befindlichen Paste Scherkräften im Rahmen der Pastenentnahme beziehungsweise Dosierung in eine gewerbliche Waschmaschine unterworfen wurde.

**Tabelle 2:**

| Zusammensetzung der Paste **W1** (Gew.-Teile) | |
|---|---|
| **G1** | 35 |
| Natriumnitrilotriacetat | 4 |
| Sokalan^{(R)} CP 5 | 5 |
| Hydroxyethandiphosphonat | 1 |
| Relatin^{(R)} DM 4050 | 1,5 |
| Tinopal^{(R)} CBS | 0,2 |
| Natriummetasilikat | 53,3 |

## Patentansprüche

1. Lagerstabiles, im wesentlichen wasserfreies, fließfähiges Tensidgemisch, enthaltend nichtionisches Tensid in Form von Alkoxylierungsprodukten von Alkoholen und Seife, dadurch gekennzeichnet, daß es 40 Gew.-% bis 70 Gew.-% bei Raumtemperatur flüssiges nichtionisches Tensid der allgemeinen Formel (I),
R¹-(OC₂H₄)ₙ-OH (I)
in der R¹ einen Alkyl- oder Alkenylrest mit 10 bis 20 C-Atomen bedeutet und der mittlere Ethoxylierungsgrad n Werte von 1 bis 8 annehmen kann, 20 Gew.-% bis 50 Gew.-% bei Raumtemperatur flüssiges nichtionisches Tensid der allgemeinen Formel (II),
R²-(OC₂H₄)ᵣ-(OC₃H₆)ₚ-OH (II)
in der R² einen Alkyl- oder Alkenylrest mit 10 bis 20 C-Atomen bedeutet, der mittlere Ethoxylierungsgrad r Werte von 2 bis 8 und der mittlere Propoxylierungsgrad p Werte von 1 bis 6 annehmen kann, und 1 Gew.-% bis 10 Gew.-% einer C₁₀- bis C₂₂-Carbonsäure und/oder deren Alkalisalz enthält.

2. Tensidgemisch nach Anspruch 1, dadurch gekennzeichnet, daß es zusätzlich bis zu 10 Gew.-%, insbesondere 0,5 Gew.-% bis 8 Gew.-% bei Raumtemperatur festes synthetisches Aniontensid, insbesondere Alkylbenzolsulfonsäure, Alkali-Alkylbenzolsulfonat und/oder Alkali-Alkyl- beziehungsweise Alkenylsulfat, enthält.

3. Tensidgemisch nach Anspruch 1 oder 2, dadurch gekennzeichnet, daß es zusätzlich bis zu 5 Gew.-%, insbesondere 0,1 Gew.-% bis 4 Gew.-% bei Raumtemperatur festen, alkalistabilen und scherstabilen Schaumregulator enthält.

4. Tensidgemisch nach einem der Ansprüche 1 bis 3, dadurch gekennzeichnet, daß es 48 Gew.-% bis 64 Gew.-% nichtionisches Tensid der allgemeinen Formel (I), 28 Gew.-% bis 40 Gew.-% nichtionisches Tensid der allgemeinen Formel (II) und 2 Gew.-% bis 6 Gew.-% Carbonsäure und/oder deren Alkalisalz enthält.

5. Tensidgemisch nach einem der Ansprüche 1 bis 4, dadurch gekennzeichnet, daß es ein Carbonsäuregemisch aus, jeweils bezogen auf gesamtes Carbonsäuregemisch, 2 Gew.-% bis 8 Gew.-% C₁₄-, bis zu 1 Gew.-% C₁₅-, 18 Gew.-% bis 24 Gew.-% C₁₆-, bis zu 3 Gew.-% C₁₇-, 20 Gew.-% bis 42 Gew.-% C₁₈- und 30 Gew.-% bis 44 Gew.-% C₂₀- bis C₂₂-Carbonsäure beziehungsweise deren Alkalisalze enthält.

6. Tensidgemisch nach einem der Ansprüche 1 bis 5, dadurch gekennzeichnet, daß das nichtionische Tensid gemäß Formel (I) einen mittleren Ethoxylierungsgrad n von 1 bis 6, insbesondere von 2 bis 4 und/oder das nichtionische Tensid gemäß Formel (II) einen mittleren Ethoxylierungsgrad r von 3 bis 7 und/oder einen mittleren Propoxylierungsgrad p von 3 bis 5 aufweist.

7. Verfahren zur Herstellung des Tensidgemisches gemäß einem der Ansprüche 1 bis 6, dadurch gekennzeichnet, daß man mindestens eines der nichtionischen Tenside der Formel (I) oder (II) auf Temperaturen im Bereich von 60 °C bis 120 °C erwärmt, bei diesen Temperaturen die festen Bestandteile im nichtionischen Tensid löst oder dispergiert und das entstehende Gemisch, gegebenenfalls nach Zugabe des zweiten nichtionischen Tensids, auf Temperaturen von 60 °C bis Raumtemperatur abkühlt.

8. Verfahren nach Anspruch 7, dadurch gekennzeichnet, daß man die bei Raumtemperatur festen Bestandteile bei Temperaturen im Bereich von 70 °C bis 100 °C mit dem nichtionischen Tensid beziehungsweise den nichtionischen Tensiden mischt.

9. Verfahren nach Anspruch 7 oder 8, dadurch gekennzeichnet, daß man dasjenige nichtionische Tensid gemäß Formel (I) oder (II) vorlegt, das in geringerer Menge eingesetzt werden soll, erwärmt, gegebenenfalls den Schaumregulatur zumischt, anschließend die Carbonsäure beziehungsweise deren Alkalisalz, dann gegebenenfalls das synthetische Aniontensid und zuletzt das nicht vorgelegte nichtionische Tensid gemäß Formel (II) oder (I) zumischt.

10. Verwendung eines Tensidgemischs gemäß einem der Ansprüche 1 bis 6 oder eines nach dem Verfahren gemäß einem der Ansprüche 6 bis 9 hergestellten Tensidgemischs zur Herstellung pastenförmiger Wasch- oder Reinigungsmittel.

11. Strukturviskoses pastenförmiges Wasch- oder Reinigungsmittel, das insbesondere unter Verwendung des Tensidgemischs gemäß einem der Ansprüche 1 bis 6 hergestellt worden ist, enthaltend feinteilige Bestandteile, und das ohne Einwirken von Scherkräften eine derartige Viskosität aufweist, daß es bei Raumtemperatur unter Einwirken der Schwerkraft nicht fließfähig ist, bei Scherung aber eine deutlich niedrigere Viskosität aufweist und unter Einwirken der Schwerkraft fließfähig ist, dadurch gekennzeichnet, daß es ein Tensidgemisch enthält, welches 40 Gew.-% bis 70 Gew.-% bei Raumtemperatur flüssiges nichtionisches Tensid der allgemeinen Formel (I),
R¹-(OC₂H₄)ₙ-OH (I)
in der R¹ einen Alkyl- oder Alkenylrest mit 10 bis 20 C-Atomen bedeutet und der mittlere Ethoxylierungsgrad n Werte von 1 bis 8 annehmen kann, 20 Gew.-% bis 50 Gew.-% bei Raumtemperatur flüssiges nichtionisches Tensid der allgemeinen Formel (II),
R²-(OC₂H₄)ᵣ-(OC₃H₆)ₚ-OH (II)
in der R² einen Alkyl- oder Alkenylrest mit 10 bis 20 C-Atomen bedeutet, der mittlere Ethoxylierungsgrad r Werte von 2 bis 8 und der mittlere Propoxylierungsgrad p Werte von 1 bis 6 annehmen kann, und 1 Gew.-% bis 10 Gew.-% einer C₁₀- bis C₂₂-Carbonsäure und/oder deren Alkalisalz enthält, und 20 % bis 50 % der Feststoffteilchen Korngrößen über 80 µm aufweisen.

12. Mittel nach Anspruch 11, dadurch gekennzeichnet, daß es bei 25°C unter Einsatz eines Brookfield(R)-Rotationsviskosimeters DV-II oder DV-II plus mit Spindel Nr. 7 bei 5 Umdrehungen pro Minute eine Viskosität über 100 000 mPa·s, insbesondere von 150 000 mPa·s bis 500 000 mPa·s, und bei 50 Umdrehungen pro Minute eine Viskosität unter 100 000 mPa·s, insbesondere von 10 000 mPa·s bis 90 000 mPa·s aufweist.

13. Pastenförmiges, im wesentlichen wasserfreies, strukturviskoses Waschoder Reinigungsmittel, enthaltend 20 Gew.-% bis 80 Gew.-% des Tensidgemischs gemäß einem der Ansprüche 1 bis 6, dadurch gekennzeichnet, daß es 20 Gew.-% bis 80 Gew.-% feste pulverförmige Bestandteile mit einer mittleren Korngröße von 5 µm bis 120 µm, vorzugsweise 10 µm bis 100 µm und insbesondere 10 µm bis 80 µm enthält und bei 20 °C eine Viskosität im Bereich von 10 000 mPa·s bis 500 000 mPa·s bei einer Schergeschwindigkeit von 0,025 s⁻¹ sowie bei einer Schergeschwindigkeit von 0,2s⁻¹ eine Viskosität im Bereich von 5 000 mPa·s bis 130 000 mPa·s, insbesondere von 5 000 mPa·s bis 13 000 mPa·s, und bei einer Schergeschwindigkeit von 2 s⁻¹ eine Viskosität im Bereich von 400 mPa·s bis 10 000 mPa·s, insbesondere von 400 mPa·s bis 1 600 mPa·s, aufweist.

14. Pastenförmiges Mittel nach Anspruch 13, dadurch gekennzeichnet, daß 90 Gew.-% der festen pulverförmigen Bestandteile eine Korngröße unter 140 µm, insbesondere unter 100 µm aufweisen.

15. Verfahren zur Herstellung des pastenförmigen Mittels gemäß einem der Ansprüche 11 bis 14, dadurch gekennzeichnet, daß man zu dem gegebenenfalls nach Lagerung wieder erwärmten, bei einer Temperatur im Bereich von 80 °C bis 120 °C vorgelegten Tensidgemisch gemäß einem der Ansprüche 1 bis 6 in einem üblichen Rührkessel möglichst unter Vermeidung von übermäßigem Lufteintrag die sonstigen festen Bestandteile, welche einzeln oder als zwei oder mehrere Pulverkomponenten enthaltende Mischungen vorliegen können, zumischt.

16. Verfahren nach Anspruch 15, dadurch gekennzeichnet, daß man den den größten Mengenanteil der festen Phase ausmachenden Bestandteil, insbesondere das Alkalisilikat, als letzten zusetzt.

17. Verfahren nach Anspruch 15 oder 16, dadurch gekennzeichnet, daß man die feinteilige Hauptkomponente taktweise zugibt.

18. Verfahren nach einem der Ansprüche 15 bis 17, dadurch gekennzeichnet, daß man nach dem Vermischen der Feststoffe mit dem Tensidvorgemisch die entstehende Paste in einer Mahl vorrichtung auf die für die Festphase angegebene Korngröße vermahlt und daran anschließend eine Durchmischung der vermahlenenen Feststoffbestandteile mit der flüssigen Phase vornimmt.

19. Verfahren nach einem der Ansprüche 15 bis 18, dadurch gekennzeichnet, daß man
20 Gew.-Teile bis 45 Gew.-Teile eines fließfähigen Tensidvorgemisches, enthaltend 40 Gew.-% bis 70 Gew.-% bei Raumtemperatur flüssiges nichtionisches Tensid der allgemeinen Formel (I),
R¹-(OC₂H₄)ₙ-OH (I)
in der R¹ einen Alkyl- oder Alkenylrest mit 10 bis 20 C-Atomen bedeutet und der mittlere Ethoxylierungsgrad n Werte von 1 bis 8 annehmen kann, 20 Gew.-% bis 50 Gew.-% bei Raumtemperatur flüssiges nichtionisches Tensid der allgemeinen Formel (II),
R²-(OC₂H₄)ᵣ-(OC₃H₆)ₚ-OH (II)
in der R² einen Alkyl- oder Alkenylrest mit 10 bis 20 C-Atomen bedeutet, der mittlere Ethoxylierungsgrad r Werte von 2 bis 8 und der mittlere Propoxylierungsgrad p Werte von 1 bis 6 annehmen kann,
1 Gew.-% bis 10 Gew.-% einer C₁₀- bis C₂₀-Carbonsäure und/oder deren Alkalisalz, bis zu 10 Gew.-% bei Raumtemperatur festes synthetisches Aniontensid sowie bis zu 5 Gew.-% bei Raumtemperatur festen, alkalistabilen und scherstabilen Schaumregulator, mit
40 Gew.-Teilen bis 65 Gew.-Teilen festem, pulverförmigem Alkalisilikat und
2 Gew.-Teilen bis 10 Gew.-Teilen festem polymerem Polycarboxylat, sowie
bis zu 5 Gew.-Teilen, insbesondere wenn dies im Tensidvorgemisch fehlt, 1 Gew.-Teil bis 3,5 Gew.-Teilen, synthetischem anionischem Tensid,
bis zu 10 Gew.-Teilen, insbesondere 1,5 Gew.-Teilen bis 8 Gew.-Teilen Komplexbildner für Schwermetalle,
bis zu 5 Gew.-Teilen, insbesondere 0,5 Gew.-Teilen bis 3 Gew.-Teilen festem pulverförmigem Celluloseether und
bis zu 1 Gew.-Teil, insbesondere 0,1 Gew.-Teilen bis 0,5 Gew.-Teilen pulverförmigem optischem Aufheller mischt.

20. Verfahren zum Beschicken einer Waschmaschine, insbesondere einer gewerblichen Waschmaschine, mit flüssigen und festen Waschmittelbestandteilen, dadurch gekennzeichnet, daß man ein fließfähiges Tensidgemisch, enthaltend 40 Gew.-% bis 70 Gew.-% bei Raumtemperatur flüssiges nichtionisches Tensid der allgemeinen Formel (I), 20 Gew.-% bis 50 Gew.-% bei Raumtemperatur flüssiges nichtionisches Tensid der allgemeinen Formel (II) und 1 Gew.-% bis 10 Gew.-% einer C₁₀- bis C₂₂-Carbonsäure und/oder deren Alkalisalz, erzeugt, darin feinteiligen Feststoff dispergiert, die so erhaltene lagerstabile, nicht fließfähige Zubereitung direkt vor der Anwendung unter Eintrag mechanischer Energie, insbesondere durch Rühren, fließfähig macht, die fließfähige Zubereitung mit einer vorbestimmten Menge Wasser verdünnt und in die Waschmaschine eindosiert.

## Claims

1. A storable, substantially water-free, flowable surfactant mixture containing nonionic surfactant in the form of alkoxylation products of alcohol and soap, characterized in that it contains 40% by weight to 70% by weight of nonionic surfactant - liquid at room temperature - corresponding to general formula (I):
R¹-(OC₂H₄)ₙ-OH (I)
in which R¹ is an alkyl or alkenyl radical containing 10 to 20 carbon atoms and the average degree of ethoxylation n may assume a value of 1 to 8, 20% by weight to 50% by weight of nonionic surfactant - liquid at room temperature - corresponding to general formula (II):
R²-(OC₂H₄)ᵣ-(OC₃H₆)ₚ-OH (II)
in which R² is an alkyl or alkenyl radical containing 10 to 20 carbon atoms, the average degree of ethoxylation r may assume a value of 2 to 8 and the average degree of propoxylation p may assume a value of 1 to 6, and 1% by weight to 10% by weight of a C₁₀ to C₂₂ carboxylic acid and/or an alkali metal salt thereof.

2. A surfactant mixture as claimed in claim 1, characterized in that it additionally contains up to 10% by weight and, more particularly, 0.5% by weight to 8% by weight, of synthetic anionic surfactant solid at room temperature, more particularly alkyl benzene sulfonic acid, alkali metal alkyl benzene sulfonate and/or alkali metal alkyl or alkenyl sulfate.

3. A surfactant mixture as claimed in claim 1 or 2, characterized in that it additionally contains up to 5% by weight and, more particularly, 0.1% by weight to 4% by weight of alkali-stable and shear-stable foam regulator solid at room temperature.

4. A surfactant mixture as claimed in any of claims 1 to 3, characterized in that it contains 48% by weight to 64% by weight of nonionic surfactant corresponding to general formula (1), 28% by weight to 40% by weight of nonionic surfactant corresponding to general formula (II) and 2% by weight to 6% by weight of carboxylic acid and/or an alkali metal salt thereof.

5. A surfactant mixture as claimed in any of claims 1 to 4, characterized in that it contains a carboxylic acid mixture of - based on the carboxylic acid mixture as a whole - 2% by weight to 8% by weight of C₁₄, up to 1% by weight of C₁₅, 18% by weight to 24% by weight of C₁₆, up to 3% by weight of C₁₇, 20% by weight to 42% by weight of C₁₈ and 30% by weight to 44% by weight of C₂₀ to C₂₂ carboxylic acid or alkali metal salts thereof.

6. A surfactant mixture as claimed in any of claims 1 to 5, characterized in that the nonionic surfactant corresponding to formula (I) has an average degree of ethoxylation n of 1 to 6 and, more particularly, 2 to 4 and/or the nonionic surfactant corresponding to formula (II) has an average degree of ethoxylation r of 3 to 7 and/or an average degree of propoxylation p of 3 to 5.

7. A process for the production of the surfactant mixture claimed in any of claims 1 to 6, characterized in that at least one of the nonionic surfactants corresponding to formula (I) or (II) is heated to temperatures of 60°C to 120°C, the solid constituents are dissolved or dispersed in the nonionic surfactant at those temperatures and the mixture formed is heated to temperatures of 60°C to room temperature, optionally after addition of the second nonionic surfactant.

8. A process as claimed in claim 7, characterized in that the constituents solid at room temperature are mixed with the nonionic surfactant or the nonionic surfactants at temperatures in the range from 70°C to 100°C.

9. A process as claimed in claim 7 or 8, characterized in that the nonionic surfactant corresponding to formula (I) or (II) which is to be used in the smaller quantity is introduced first and heated, the foam regulator, if any, is added, the carboxylic acid or alkali metal salt is then introduced, the synthetic anionic surfactant is optionally added and the nonionic surfactant corresponding to formula (II) or (I) which was not added first is introduced last of all.

10. The use of the surfactant mixture claimed in any of claims 1 to 6 or of a surfactant mixture produced by the process claimed in any of claims 6 to 9 for the production of paste-form detergents or cleaning compositions.

11. A pseudoplastic paste-form detergent or cleaning composition containing fine-particle constituents which has been produced in particular using the surfactant mixture claimed in any of claims 1 to 6 and which has such a viscosity in the absence of shear forces that it does not flow under the effect of gravity at room temperature, but has a distinctly lower viscosity and flows under the effect of gravity on exposure to shearing, characterized in that it contains a surfactant mixture which contains 40% by weight to 70% by weight of nonionic surfactant liquid at room temperature corresponding to general formula (I):
R¹-(OC₂H₄)ₙ-OH (I)
in which R¹ is an alkyl or alkenyl radical containing 10 to 20 carbon atoms and the average degree of ethoxylation n may assume a value of 1 to 8, 20% by weight to 50% by weight of nonionic surfactant liquid at room temperature corresponding to general formula (II):
R²-(OC₂H₄)ᵣ-(OC₃H₆)ₚ-OH (II)
in which R² is an alkyl or alkenyl radical containing 10 to 20 carbon atoms, the average degree of ethoxylation r may assume a value of 2 to 8 and the average degree of propoxylation p may assume a value of 1 to 6, and 1% by weight to 10% by weight of a C₁₀ to C₂₂ carboxylic acid and/or an alkali metal salt thereof,
and in that 20% to 50% of the solid particles have particle sizes above 80 µm.

12. A detergent or cleaning composition as claimed in claim 11, characterized in that, using a Brookfield® DV-II or DV-II plus rotational viscosimeter with a No. 7 spindle, it has a viscosity at 25°C of more than 100,000 mPa·s, more particularly in the range from 150,000 mPa·s to 500,000 mPa·s, at 5 revolutions per minute and a viscosity below 100,000 mPa·s, more particularly in the range from 10,000 mPa·s to 90,000 mPa·s, at 50 revolutions per minute.

13. A paste-form, substantially water-free pseudoplastic detergent or cleaning composition containing 20% by weight to 80% by weight of the surfactant mixture claimed in any of claims 1 to 6, characterized in that it contains 20% by weight to 80% by weight of solid powder-form constituents with an average particle size of 5 µm to 120 µm, preferably 10 µm to 100 µm and, more preferably, 10 µm to 80 µm and a viscosity at 20°C in the range from 10,000 mPa·s to 500.000 mPa·s at a shear rate of 0.025 s⁻¹, in the range from 5,000 mPa·s to 130,000 mPa·s and more particularly in the range from 5,000 mPa·s to 13,000 mPa·s at a shear rate of 0.2 s⁻¹ and in the range from 400 mPa·s to 10,000 mPa·s and more particularly in the range from 400 mPa·s to 1,600 mPa·s at a shear rate of 2 s⁻¹.

14. A paste-form detergent or cleaning composition as claimed in claim 13, characterized in that 90% by weight of the solid powder-form constituents have a particle size below 140 µm and, more particularly, below 100 µm.

15. A process for the production of the paste-form detergent or cleaning composition claimed in any of claims 11 to 14, characterized in that the other solid constituents, which may be present individually or in the form of mixtures containing two or more powder components, are added to the surfactant mixture claimed in any of claims 1 to 6 optionally reheated after storage and introduced into a standard stirred tank reactor at temperatures of 80°C to 120°C, care being taken to avoid any excessive introduction of air.

16. A process as claimed in claim 15, characterized in that the constituent which makes up the largest component by weight of the solid phase, more particularly the alkali metal silicate, is added last.

17. A process as claimed in claim 15 or 16, characterized in that the fine-particle main component is added in portions.

18. A process as claimed in any of claims 15 to 17, characterized in that, after mixing of the solids with the surfactant compound, the paste formed is ground in a mill to the particle size indicated for the solid phase and the ground solid constituents are subsequently mixed with the liquid phase.

19. A process as claimed in any of claims 15 to 18, characterized in that 20 parts by weight to 45 parts by weight of a flowable surfactant compound containing 40% by weight to 70% by weight of nonionic surfactant liquid at room temperature corresponding to general formula (I):
R¹-(OC₂H₄)ₙ-OH (I)
in which R¹ is an alkyl or alkenyl radical containing 10 to 20 carbon atoms and the average degree of ethoxylation n may assume a value of 1 to 8, 20% by weight to 50% by weight of nonionic surfactant liquid at room temperature corresponding to general formula (II):
R²-(OC₂H₄)ᵣ-(OC₃H₆)ₚ-OH (II)
in which R² is an alkyl or alkenyl radical containing 10 to 20 carbon atoms, the average degree of ethoxylation r may assume a value of 2 to 8 and the average degree of propoxylation p may assume a value of 1 to 6, 1% by weight to 10% by weight of a C₁₀ to C₂₀ carboxylic acid and/or an alkali metal salt thereof, up to 10% by weight of synthetic anionic surfactant solid at room temperature and up to 5% by weight of alkali-stable and shear-stable foam regulator solid at room temperature are mixed with
40 parts by weight to 65 parts by weight of solid powder-form alkali metal silicate and 2 parts by weight to 10 parts by weight of solid polymeric polycarboxylate and up to 5 parts by weight - particularly where it is missing from the surfactant compound - 1 part by weight to 3.5 parts by weight of synthetic anionic surfactant, up to 10 parts by weight and, more particularly, 1.5 parts by weight to 8 parts by weight of a heavy-metal complexing agent, up to 5 parts by weight and, more particularly, 0.5 part by weight to 3 parts by weight of solid powder-form cellulose ether and up to 1 part by weight and, more particularly, 0.1 part by weight to 0.5 part by weight of powder-form optical brightener.

20. A process for charging a washing machine, more particularly an institutional washing machine, with liquid and solid detergent constituents, characterized in that a flowable surfactant mixture, more particularly containing 40% by weight to 70% by weight of a nonionic surfactant liquid at room temperature corresponding to general formula (I) above, 20% by weight to 50% by weight of a nonionic surfactant liquid at room temperature corresponding to general formula (II) above and 1% by weight to 10% by weight of a C₁₀₋₂₂ carboxylic acid and/or an alkali metal salt thereof is produced, a fine-particle solid (20% to 50% of the solid particles having particle sizes above 80 µm) is dispersed therein, the non-flowable preparation thus obtained is made flowable immediately before use by application of mechanical energy, more particularly in the form of stirring, the flowable preparation is diluted with a predetermined quantity of water and is introduced into the washing machine.

## Revendications

1. Mélange de tensioactifs coulant, essentiellement anhydre et stable au stockage, contenant un tensioactif non ionique sous la forme de produits d'alcoxylation d'alcools et de savon, caractérisé en ce qu'il renferme 40 à 70 % en poids de tensioactif non ionique, liquide à température ambiante de la formule générale (I),
R¹-(OC₂H₄)ₙ-OH (I)
dans laquelle R¹ représente un radical alkyle ou alcényle comportant 10 à 20 atomes de C et le degré d'éthoxylation moyen n peut prendre des valeurs de 1 à 8, en particulier de 1 à 6, 20 à 50 % en poids de tensioactif non ionique, liquide à température ambiante de la formule générale (II),
R²-(OC₂H₄)ᵣ-(OC₃H₆)ₚ-OH (II)
dans laquelle R² correspond à un radical alkyle ou alcényle comportant 10 à 20 atomes de C, le degré d'éthoxylation moyen r peut prendre des valeurs de 2 à 8 et le degré de propoxylation moyen p peut prendre des valeurs de 1 à 6, et 1 à 10 % en poids d'un acide carboxylique en C₁₀ à C₂₂ et/ou du sel de métal alcalin de celui-ci.

2. Mélange de tensioactifs selon la formule 1, caractérisé en ce qu'il renferme en plus jusqu'à 10 % en poids, en particulier 0,5 à 8 % en poids de surfactif anionique synthétique, solide à température ambiante, en particulier de l'acide alkylbenzènesulfonique, de l'alkylbenzènesulfonate de métal alcalin et ou de l'alkyl- ou de l'alcénylsulfate de métal alcalin.

3. Mélange de tensioactifs selon la revendication 1 ou 2, caractérisé en qu'il renferme en plus jusqu'à 5 % en poids, en particulier 0,1 à 4 % en poids de régulateur de mousse solide à température ambiante et résistant aux alcalis et au cisaillement.

4. Mélange de tensioactifs selon une des revendications 1 à 3, caractérisé en ce qu'il renferme 48 à 64 % en poids de tensioactif non ionique de la formule générale (I), 28 à 40 % en poids de tensioactif non ionique de la formule générale (Il) et 2 à 6 % en poids d'acide carboxylique et/ou de sel de métal alcalin de celui-ci.

5. Mélange de tensioactifs selon une des revendications 1 à 4, caractérisé en ce qu'il renferme un mélange d'acides carboxyliques constitué (dans chaque cas par rapport à la totalité du mélange d'acides carboxyliques) d'acides carboxyliques ou de leurs sels de métaux alcalins avec la répartition des chaînes de carbone suivante : 2 à 8 % en poids en C₁₄, jusqu'à 1 % en poids en C₁₅, 18 à 24 % en poids en C₁₆, jusqu'à 3 % en poids en C₁₇, 20 à 42 % en poids en C₁₈ et 30 à 44 % en C₂₀ à C₂₂.

6. Mélange de tensioactifs selon une des revendications 1 à 5, caractérisé en ce que le tensioactif non ionique selon la formule (I) présente un degré d'éthoxylation moyen n de 1 à 6, en particulier de 2 à 4 et/ou le tensioactif non ionique selon la formule (II) présente un degré d'éthoxylation moyen r de 3 à 7 et/ou un degré de propoxylation moyen p de 3 à 5.

7. Procédé de fabrication du mélange de tensioactifs selon une des revendications 1 à 6, caractérisé en ce qu'au moins un des tensioactifs non ioniques de la formule (I) ou (II) est chauffé à des températures situées dans l'intervalle de 60 à 120 °C, on dissout ou on disperse à ces températures les constituants solides dans le tensioactif non ionique, et on refroidit le mélange obtenu, éventuellement après l'addition du second tensioactif, non ionique à des températures comprises dans l'intervalle allant de la température ambiante à 60 °C.

8. Procédé selon la revendication 7, caractérisé en ce que l'on mélange les constituants solides à température ambiante, à des températures dans l'intervalle de 70 à 100 °C, avec le tensioactif non ionique ou avec les tensioactifs non ioniques.

9. Procédé selon la revendication 7 ou 8, caractérisé en ce que l'on présente tout d'abord le tensioactif non ionique selon la formule (I) ou (II), qui doit être mis en oeuvre dans la proportion la moins élevée, on chauffe, on additionne éventuellement le régulateur de mousse et on ajoute ensuite l'acide carboxylique ou le sel de métal alcalin de celui-ci, puis éventuellement le surfactif anionique synthétique et, enfin, le tensioactif non ionique selon la formule (Il) ou (I), non présenté au préalable.

10. Mise en oeuvre d'un mélange de tensioactifs selon une des revendications 1 à 6, ou d'un mélange de tensioactifs fabriqué selon une des revendications 6 à 9, pour la production d'agents de lavage ou de nettoyage pâteux.

11. Agent de lavage ou de nettoyage pâteux à viscosité structurelle, qui a été fabriqué en particulier en mettant en oeuvre le mélange de tensioactifs fabriqué selon une des revendications 1 à 6, renfermant des constituants à fines particules et qui présente, sans l'action de forces de cisaillement, une viscosité telle qu'il n'est pas coulant à température ambiante sous l'action de la force de cisaillement, mais qu'il présente une viscosité nettement abaissée au cisaillement et est coulant sous l'action de la force de cisaillement, caractérisé en ce qu'il contient un mélange de tensioactifs, qui renferme 40 à 70 % en poids de tensioactif non ionique, liquide à température ambiante de la formule générale (I),
R¹-(OC₂H₄)ₙ-OH (I)
dans laquelle R¹ représente un radical alkyle ou alcényle comportant 10 à 20 atomes de C et le degré d'éthoxylation moyen n peut prendre des valeurs de 1 à 8, 20 à 50 % en poids de tensioactif non ionique, liquide à température ambiante de la formule générale (II),
R²-(OC₂H₄)ᵣ-(OC₃H₆)ₚ-OH (II)
dans laquelle R² correspond à un radical alkyle ou alcényle comportant 10 à 20 atomes de C, le degré d'éthoxylation moyen r peut prendre des valeurs de 2 à 8 et le degré de propoxylation moyen p peut prendre des valeurs de 1 à 6, 1 à 10 % en poids d'un acide carboxylique en C₁₀ à C₂₂ et/ou du sel de métal alcalin de celui-ci et 20 à 50 % en poids des particules de matières solide présentant une grosseur de grain supérieure à 80 µm.

12. Agent selon la revendication 11. caractérisé en ce qu'il présente à 25°C, en utilisant un viscosimètre à rotation Brookfield^{(R)} DV-II ou DV-II plus avec la broche n° 7, à 5 tours/minute, une viscosité supérieure à 100 000 mPa.s, en particulier de 150 000 à 500 000 mPa.s et à 50 tours/minute, une viscosité inférieure à 100 000 mPa.s, en particulier de 10 000 à 90 000 mPa.s

13. Agent de lavage ou de nettoyage pâteux, à viscosité structurelle, essentiellement anhydre, renfermant 20 à 80 % en poids du mélange de tensioactifs selon une des revendications 1 à 6, caractérisé en ce qu'il renferme 20 à 80 % en poids de constituants solides en poudre possédant une grosseur de grain moyenne de 5 à 120 µm, de préférence de 10 à 100 µm et en particulier, de 10 à 80 µm et à 20 °C, une viscosité dans l'intervalle de 10 000 à 500 000 mPa.s à une vitesse de cisaillement de 0,025 s⁻¹, ainsi qu'à une vitesse de cisaillement de 0,2 s⁻¹, une viscosité dans l'intervalle de 5000 à 130 000 mPa.s, en particulier, de 5000 à 13 000 mPa.s, et à une vitesse de cisaillement de 2 s⁻¹, une viscosité dans la plage de 400 à 10 000 mPa.s, en particulier de 400 à 1600 mPa.s.

14. Agent de lavage pâteux selon la revendication 13, caractérisé en que 90 % en poids des constituants solides en poudre présentent une grosseur de grain inférieure à 140 µm, en particulier inférieure à 100 µm.

15. Procédé de production de l'agent pâteux selon une des revendications 11 à 14, caractérisé en ce que l'on ajoute par mélangeage au mélange de tensioactifs, selon une des revendications 1 à 6, disposé préalablement à une température comprise dans l'intervalle de 80 à 120 °C, éventuellement réchauffé après stockage, dans une cuve à agitation usuelle, en évitant le plus possible toute entrée d'air excessive, les autres constituants solides, qui peuvent être présents seuls ou comme mélange contenant deux ou plusieurs composants en poudre.

16. Procédé selon la revendication 15, caractérisé en ce que l'on ajoute en dernier lieu le constituant représentant la fraction plus importante en quantité de la phase solide, en particulier le silicate de métal alcalin.

17. Procédé selon la revendication 15 ou 16, caractérisé en ce que l'on ajoute le composant principal à fines particules par cycle.

18. Procédé selon une des revendications 15 à 17, caractérisé en ce qu'après le mélangeage des matières solides avec le prémélange de tensioactifs, on moud la pâte obtenue dans un appareil de mouture à la grosseur de grain spécifiée pour la phase solide, et on procède ensuite à un mélangeage intime des constituants solides moulus avec la phase liquide.

19. Procédé selon une des revendications 15 à 18, caractérisé en ce que l'on mélange
20 à 45 parties en poids d'un prémélange de tensioactifs coulant, renfermant 40 à 70 % en poids de tensioactif non ionique, liquide à température ambiante de la formule générale (I),
R¹-(OC₂H₄)ₙ-OH (I)
dans laquelle R¹ représente un radical alkyle ou alcényle comportant 10 à 20 atomes de C et le degré d'éthoxylation moyen n peut prendre des valeurs de 1 à 8, 20 à 50 % en poids de tensioactif non ionique, liquide à température ambiante de la formule générale (II),
R²-(OC₂H₄)ᵣ-(OC₃H₆)ₚ-OH (II)
dans laquelle R² correspond à un radical alkyle ou alcényle comportant 10 à 20 atomes de C, le degré d'éthoxylation moyen r peut prendre des valeurs de 2 à 8 et le degré de propoxylation moyen p peut prendre des valeurs de 1 à 6, 1 à 10 % en poids d'un acide carboxylique en C₁₀ à C₂₂ et/ou du sel de métal alcalin de celui-ci, jusqu'à 10 % en poids de surfactif anionique synthétique, solide à température ambiante, ainsi que jusqu'à 5 % de régulateur de mousse solide à température ambiante, et stable aux alcalis et au cisaillement, avec
40 à 65 parties en poids d'un silicate de métal alcalin solide, en poudre,
2 à 10 parties en poids de polycarboxylate polymère solide et jusqu'à 5 % en poids - en particulier lorsqu'il est absent du prémélange de tensioactifs - 1 à 3,5 parties en poids de surfactif anionique synthétique,
jusqu'à 10 parties en poids, en particulier 1,5 à 8 parties en poids d'agent complexant pour les métaux lourds,
jusqu'à 5 parties en poids, en particulier 0,5 à 3 parties en poids d'éther cellulosique solide en poudre et
jusqu'à 1 partie en poids, en particulier 0,1 à 0,5 partie en poids d'agent de blanchiment optique en poudre.

20. Procédé de chargement d'une machine à laver, en particulier d'une machine à laver industrielle, de constituants d'agents de lavage liquides et solides, caractérisé en ce que l'on confectionne un mélange coulant de tensioactifs, renfermant 40 à 70 % en poids de tensioactif non ionique liquide à température ambiante de la formule générale (I), 20 à 50 % en poids de tensioactif non ionique liquide à température ambiante de la formule générale (II), et 1 à 10 % en poids d'un acide carboxylique en C₁₀ à C₂₂ et/ou du sel de métal alcalin de celui-ci, on disperse dans ledit mélange une matière solide à fines particules, on rend coulante la préparation non coulante et stable au stockage ainsi obtenue, directement avant l'utilisation, en introduisant une énergie mécanique, en particulier par agitation, on dilue la préparation coulante à l'aide d'une quantité prédéterminée d'eau et on la dose dans la machine à laver.
